# FASCICULE DE BREVET EUROPEEN

(11) **EP 0 066 542 B1**
(45) Date de publication et mention de la délivrance du brevet: **28.08.1985**
(21) Numéro de dépôt: 82810224.4
(22) Date de dépôt: 25.05.1982
(51) Int. Cl.: F24B 9/04

(54) **Foyer de cheminée**
Kamin
Fireplace

(30) Priorité: 27.05.1981 CH 3479/81
(43) Date de publication de la demande: 08.12.1982
(73) Titulaire: Maurer, Willy, CH-2400 Le Locle (CH)
(72) Inventeur: Maurer, Willy, CH-2400 Le Locle (CH)
(74) Mandataire: Roth, Pierre

## Description

L'invention a pour objet un foyer de cheminée comprenant au moins deux premières plaques de fonte dont l'une forme la base du foyer et dont l'autre forme une paroi du foyer, ces premières plaques comportant sur leur face arrière éloignée du feu des cannelures, un circuit de fluide constitué par au moins un serpentin étant engagé et maintenu dans ces cannelures par des secondes plaques fixées contre lesdites faces arrières des premières plaques.

Un tel foyer est décrit dans le brevet français 1 552582 et comprend un circuit de fluide au travers d'un serpentin engagé dans des cannelures pratiquées dans une face de deux plaques de fonte, l'une de ces plaques formant la base de la cheminée, l'autre de ces plaques formant une paroi du foyer. Le serpentin est maintenu dans les cannelures par une plaque en fer qui le recouvre. Ce foyer est cependant dépourvu de circuits de réchauffement de l'air.

Dans le brevet américain 1 649881. on a décrit un fourneau à double paroi arrière ondulée livrant passage à de l'air à chauffer et des conduites d'eau à chauffer engagés dans des perçages de la paroi arrière solidaire du fourneau. Ce type de foyer ne peut pas s'adapter facilement à des cheminées déjà existantes ; sa fabrication et des réparations s'avèrent difficiles du fait que les circuits d'eau et d'air sont venus d'une pièce avec la paroi du fourneau.

Dans le brevet américain 4 080 701, on a décrit une construction métallique à double parois dans lesquelles sont engagées des conduites d'eau exposées aux flammes du foyer d'une cheminée. La présente invention qui a pour but de remédier à des inconvénients de la technique antérieure est caractérisée, à cet effet, en ce que lesdites secondes plaques sont constituées par des plaques en fonte présentant sur leur face arrière éloignée du feu des nervures contre lesquelles sont appliquées des plaques de tôle destinées à délimiter un circuit d'air.

Les avantages obtenus sont une construction permettant d'une part une adaptation facile à des cheminées déjà existantes et des interventions aisées de réparations et de nettoyage du circuit de fluide et d'air, et d'autre part un échauffement efficace aussi bien du fluide que de l'air. Les plaques de fonte agissant comme accumulateur de chaleur transfèrent la chaleur au serpentin par contact, d'une façon plus régulière et protègent simultanément le serpentin de toute détérioration éventuelle due au contact avec des braises, à l'exposition au feu ou à des chocs thermiques.

Le dessin annexé représente schématiquement et à titre d'exemple une forme d'exécution du foyer, objet de l'invention et des variantes.
La figure 1 est une vue en élévation, partiellement en coupe transversale.
La figure 2 est une vue partielle représentant la plaque de base de la cheminée vue de dessous.
La figure 3 est une vue partielle représentant une seconde plaque disposée sous la plaque de base, vue de dessous également.
La figure 4 est une vue de dessus d'une plaque de fonte ajourée, disposée à l'entrée de la hotte, parallèlement à la plaque de base.
La figure 5 est une vue semblable à la figure 1, représentant une variante.
La figure 6 est une vue schématique d'une installation de chauffage en circuit fermé branchée sur la cheminée, représentée à la figure 5.

La cheminée représentée à la figure 1 comprend un foyer dont la base est constituée par une plaque de fonte 1 présentant sur sa face inférieure deux cannelures 2, 3 en forme de serpentins, dans lesquelles sont logés deux serpentins de cuivre d'une conduite d'eau (voir fig. 2). Cette plaque de fonte 1 repose sur une seconde plaque de fonte 4 présentant sur sa face inférieure des nervures 5 (voir fig. 3). Un double jeu de plaques de tôle 6 espacées l'une de l'autre et appliqué contre les nervures 5 de la plaque de fonte 4, délimite un passage d'entrée d'air 7 qui circule entre les nervures 5 de la plaque de fonte 4 au contact de laquelle l'air s'échauffe.

Le fond du foyer comprend également une plaque de fonte 1a présentant au dos deux cannelures en forme de serpentins dans lesquelles se prolongent les serpentins de cuivre de la conduite d'eau. Cette plaque de fonte 1a est appliquée contre une plaque de fonte 4a, munie au dos de nervures 5 contre lesquelles est appliqué un double jeu de plaques de tôle 8 espacées l'une de l'autre. Ainsi, l'air, après avoir circulé entre les nervures 5 de la plaque de fonte 4, circule ensuite entre les nervures 5 de la plaque 4a, au contact de laquelle il continue de s'échauffer avant de s'échapper par une ouverture 9 pratiquée au voisinage de la hotte 10 de la cheminée. Cet air chaud permet d'augmenter la température ambiante de la pièce dans laquelle se trouve la cheminée. Eventuellement, on pourrait brancher cette ouverture 9 sur un conduit destiné à réchauffer une pièce voisine. L'eau chaude amenée à la base de la hotte 10 par les serpentins pris entre les plaques de fonte 1a et 4a, passe ensuite dans un serpentin pris entre deux plaques de fonte ajourées 11 disposées parallèlement à la base 1 du foyer à l'entrée de la hotte. Une des plaques 11 présente, sur sa face en regard de l'autre, des cannelures 21 dans lesquelles ce serpentin est logé (voir fig. 4). Les parties ajourées 12 des plaques 11, permettent le passage de la fumée du foyer dans la hotte 10. Simultanément, le serpentin pris entre les plaques de fonte 11 bénéficie d'un apport de chaleur supplémentaire qui échauffe l'eau qui le traverse.

Selon la variante représentée à la figure 5, le serpentin disposé dans le prolongement des serpentins pris entre les plaques de fonte 1a et 4a, peut être pris entre des plaques de fonte non ajourées 11 a fixées au fond de la hotte. Une des plaques 11a présente sur sa face en regard de l'autre, des cannelures dans lesquelles ce serpentin est logé.

De nombreuses autres variantes peuvent être envisagées. Par exemple, les parois latérales du foyer peuvent également être recouvertes d'un assemblage de plaques de fonte 1a et 4a pour le chauffage de l'air et de l'eau. Il en est de même des parois latérales et frontales de la hotte qui pourraient être garnies de plaques de fonte 11a dans lesquelles seraient pris des serpentins alimentés en eau.

On a représenté à la figure 6 un schéma d'une installation de chauffage en circuit fermé, branché sur la cheminée représentée à la figure 5. Toutefois le circuit d'eau a été remplacé par un circuit d'huile 13 branché sur un réservoir 14 comprenant un chauffe-eau 15 d'une part et un serpentin 16 pour l'alimentation d'appareils 17 de chauffage d'ambiance. On a uniquement représenté à cette figure les serpentins pris entre les plaques de fonte 1-4 et 1a-4a et le serpentin pris dans les plaques de fonte non ajourées 11a qui font partie du circuit d'huile 13 branché sur le réservoir d'huile 14. Une pompe de circulation 18 permet de faire circuler l'huile du réservoir 14 dans les serpentins pris dans les plaques de fonte 1-4, 1a-4a et 11a représentées à la fig. 5, en circuit fermé, ce qui permet d'élever la température de l'huile contenue dans le réservoir 14 pour autant qu'un feu soit allumé dans la cheminée. Cette chaleur est ensuite retransmise par l'huile du réservoir 14 à un serpentin 16 contenant de l'eau additionnée ou non d'un produit antigel qui circule en circuit fermé entre le serpentin 16 et un radiateur 17 grâce à une pompe de circulation 19. Il est ainsi possible de chauffer une ou plusieurs pièces atténuantes à la pièce où est installée la cheminée au moyen d'un ou plusieurs radiateurs 17. Simultanément, une partie de la chaleur est retransmise par l'huile à de l'eau contenue dans le chauffe eau 15 qui est branché directement sur la canalisation 20 d'amenée d'eau aux radiateurs 17 et aux appareils sanitaires non représentés.

De nombreuses variantes de l'installation représentée à la figure 6 peuvent être envisagées. Entre autres, le circuit d'huile peut être remplacé par un circuit d'eau ; le circuit de chauffage des radiateurs 17 peut être interrompu tout en maintenant le circuit de chauffage de l'eau contenue dans le chauffe-eau 15. Alternativement encore, le circuit 13 peut être branché directement sur un ou plusieurs radiateurs 17. Dans ce cas, le réservoir 14 et le chauffe-eau 15 sont supprimés.

## Revendications

1. Foyer de cheminée comprenant au moins deux premières plaques de fonte (1, 1a) dont l'une (1) forme la base du foyer et dont l'autre (1 a) forme une paroi du foyer, ces premières plaques (1, 1a) comportant sur leur face arrière éloignée du feu des cannelures (2, 3), un circuit de fluide constitué par au moins un serpentin étant engagé et maintenu dans ces cannelures (2, 3) par des secondes plaques (4, 4a) fixées contre lesdites faces arrières des premières plaques (1, 1a), caractérisé en ce que lesdites secondes plaques (4, 4a) sont constituées par des plaques en fonte présentant sur leur face arrière éloignée du feu des nervures (5) contre lesquelles sont appliquées des plaques de tôle (6, 8) destinées à délimiter un circuit d'air.

2. Foyer selon la revendication 1, caractérisé en ce qu'il comprend deux plaques de fonte ajourées (11) réunies par leurs faces qui sont en regard l'une de l'autre et disposées en travers de la hotte (10) située au-dessus du foyer, au moins l'une de ces plaques (11) présentant sur sa face en regard de l'autre plaque des cannelures (21) dans lesquelles est logé un prolongement du serpentin.

3. Foyer selon la revendication 1, caractérisé en ce qu'il comprend deux plaques de fonte non ajourées (11a) réunies par leurs faces qui sont en regard l'une de l'autre et disposées le long d'une paroi de la hotte (10), l'une au moins présentant sur sa face en regard de l'autre des cannelures dans lesquelles est logé un prolongement du serpentin.

4. Foyer selon l'une des revendications 1 à 3, caractérisé en ce que le serpentin est accouplé en circuit fermé avec un échangeur de température, une pompe (18) assurant la circulation du liquide dans le circuit.

5. Foyer selon la revendication 4, caractérisé en ce que l'échangeur de température est accouplé à un circuit de chauffage comprenant une seconde pompe de circulation (19).

6. Foyer selon la revendication 4 ou 5, caractérisé en ce que l'échangeur de température est accouplé à un chauffe-eau (15).

7. Foyer selon l'une des revendications 1 à 3, caractérisé en ce que le serpentin est accouplé, en circuit fermé, à au moins un radiateur de chauffage central (17), la pompe (19) assurant la circulation du liquide dans le circuit.

## Claims

1. Chimney for fireplace comprising at least two first cast iron plates (1, 1a) one of which (1) forms the base of the fireplace and the other one (1a) forms a wall of the fireplace, these first plates (1, 1a), comprising on their rear face removed from the fire groovings (2, 3), a fluid circuit comprising at least one serpentine engaged and maintained in these groovings (2, 3) by second plates (4, 4a) fixed against rear faces of the first plates (1, 1a), characterised in that the said second plates (4, 4a) are made of cast iron plates provided on their rear face removed from the fire with nervures (5) against which sheet-iron plates (6, 8) are applied so as to delimitate the air circuit.

2. Fireplace according to claim 1, characterised in that it comprises two pierced cast iron plates (11) assembled face to face on their pierced side and disposed through the overmantel (10) provided above the fireplace, at least one of these plates (11) being provided, on its side facing the other one, with groovings (21) in which an extension of the serpentine is inserted.

3. Fireplace according to claim 1, characterised in that it comprises two non pierced cast iron plates (11 a) assembled face to face and provided along a side of the overmantel (10), one at least being provided, on its side facing the other one, with groovings in which an extension of the serpentine is inserted.

4. Fireplace according to claims 1 to 3, characterised in that the serpentine is coupled in a closed circuit with a temperature exchanger, a pump (18) ensuring the circulation of the liquid in the circuit.

5. Fireplace according to claim 4, characterised in that the temperature exchanger is coupled in a heating circuit comprising a second circulation pump (9).

6. Fireplace according to claims 4 or 5, characterised in that the temperature exchanger is coupled in a water-heater (15).

7. Fireplace according to claims 1 to 3, characterised in that the serpentine is coupled in a closed circuit with at least a central heating radiator (17), wherein a pump (19) ensures the circulation of the liquid in the circuit.

## Patentansprüche

1. Feuerstelle mit Kamin, umfassend mindestens zwei erste Gußplatten (1, 1a), von denen die eine (1) die Basis des Kamins und die andere (1a) eine Wand des Kamins bildet, wobei diese ersten Platten (1, 1a) auf ihrer von dem Feuer abgewandten Rückfläche Rillen (2, 3) aufweisen und wobei ein durch mindestens eine Rohrschlange gebildeter Fluidkreislauf mittels zweiter Platten (4, 4a), welche an den genannten Rückflächen der ersten Platten (1, 1a) befestigt sind, in diese Rillen (2, 3) eingelassen und in diesen festgehalten ist, dadurch gekennzeichnet, daß die genannten zweiten Platten (4, 4a) durch Gußplatten gebildet sind, welche auf ihrer von dem Feuer abgewandten Rückfläche Rippen (5) aufweisen, an denen Blechplatten (6, 8) angebracht sind, welche dazu bestimmt sind, einen Luftkreislauf zu begrenzen.

2. Feuerstelle nach Patentanspruch 1, dadurch gekennzeichnet, daß sie zwei durchbrochene Gußplatten (11) aufweist, welche an ihren einander gegenüberliegenden Flächen verbunden sind und quer durch den über der Feuerstelle befindlichen Abzug (10) angeordnet sind, wobei mindestens eine dieser Platten (11) auf ihrer der anderen Platte gegenüberliegenden Fläche Rillen (21) aufweist, in denen eine Verlängerung der Rohrschlange gelagert ist.

3. Feuerstelle nach Patentanspruch 1, dadurch gekennzeichnet, daß sie zwei nicht durchbrochene Gußplatten (11a) aufweist, welche an ihren einander gegenüberliegenden Flächen verbunden und längs einer Wand des Abzuges (10) angeordnet sind, wobei mindestens eine davon auf ihrer der anderen Platte gegenüberliegenden Fläche Rillen aufweist, in denen eine Verlängerung der Rohrschlange gelagert ist.

4. Feuerstelle nach einem der Patentansprüche 1 bis 3, dadurch gekennzeichnet, daß die Rohrschlange in geschlossenem Kreislauf mit einem Wärmetauscher und einer Pumpe (18) gekoppelt ist, die das Zirkulieren der Flüssigkeit in dem Kreislauf gewährleistet.

5. Feuerstelle nach Patentanspruch 4, dadurch gekennzeichnet, daß der Wärmetauscher mit einem Heizungskreislauf gekoppelt ist, der eine zweite Umwälzpumpe (19) umfaßt.

6. Feuerstelle nach Patentanspruch 4 oder 5, dadurch gekennzeichnet, daß der Wärmetauscher mit einem Warmwasserbereiter (15) gekoppelt ist.

7. Feuerstelle nach einem der Patentansprüche 1 bis 3, dadurch gekennzeichnet, daß die Rohrschlange in geschlossenem Kreislauf mit mindestens einem Heizkörper (17) einer Zentralheizung gekoppelt ist, wobei die Pumpe (19) das Zirkulieren der Flüssigkeit in dem Kreislauf gewährleistet.
